# EUROPÄISCHE PATENTSCHRIFT

(11) **EP 0 286 954 B1**
(45) Veröffentlichungstag und Bekanntmachung des Hinweises auf die Patenterteilung: **09.12.1992**
(21) Anmeldenummer: 88105434.0
(22) Anmeldetag: 06.04.1988
(51) Int. Cl.: F04D 9/02, F04D 9/00

(54) **Selbstsaugende Kreiselpumpe**
Self-priming centrifugal pump
Pompe centrifuge auto-amorçante

(30) Priorität: 16.04.1987 DE 3712916
(43) Veröffentlichungstag der Anmeldung: 19.10.1988
(73) Patentinhaber: KORTHAUS, Ernst, D-58809 Neuenrade (DE)
(72) Erfinder: KORTHAUS, Ernst, D-58809 Neuenrade (DE)

(56) Entgegenhaltungen:
- DE-A- 3 539 883
- DE-U- 8 705 619
- US-A- 2 792 787
- US-A- 3 506 374

## Beschreibung

Die Erfindung betrifft eine selbstansaugende Kreiselpumpe mit Laufradzellenspülung, gemäß dem Oberbegriff des Patentanspruchs 1. Die Kreiselpumpe eignet sich besonders zur Förderung von Schmutzwasser. Für selbstansaugende Kreiselpumpen ist es erforderlich, das in der Saugleitung enthaltene Gaspolster möglichst schnell abzusaugen und über die Druckleitung auszustoßen.

Aus der US-PS 2 792 787 ist eine selbstsaugende Kreiselpumpe bekannt mit einem konventionell ausgebildeten Laufrad. Der Leitapparat mit seinen in gleicher Richtung gerichteten Schaufeln weist eine neuartige Sonderausbildung auf. Die zwei primären Leitschaufeln von normaler Länge sind gegenüberliegend angeordnet. In Rotationsrichtung des Laufrades folgen zwei sich gegenüberliegende, sekundäre Leitschaufeln von fast 3-facher Länge der primären Leitschaufeln. Den beiden sekundären, verlängerten Leitschaufeln sind, in Rotationsrichtung des Laufrades folgend, zwei sich gegenüberliegende Hilfsleitschaufeln zugeordnet, die ebenfalls stark verlängert und im hinteren 2/3-Teil in gleicher Weise gekrümt sind. Als Besonderheit sind die vorderen Endstücke, d.h. die vorderen Drittel, dieser Hilfsleitschaufeln auswärts gebogen, sodaß diese Schaufelteile mit wesentlichem Abstand zur Peripherie der Laufradkammer verlaufen. Die sich so ergebenden Kanäle zur Laufradperipherie sollen als Saugkanäle, Einspülkanal, für das Wasser-Luft-Gemisch dienen. Einen Einspülimpuls können diese Saugkanäle nicht erzeugen. Die Sonderausbildung und Sonderzuordnung der sekundären und der Hilfsleitschaufeln bewirken lediglich eine geringe Luft-Ansaugleistung.

Aufgabe der Erfindung ist es, eine selbstsaugende Kreiselpumpe der genannten Gattung solcherart auszubilden, daß die Schleppwirkung des Betriebswassers auf das vorhandene und herauszufördernde Gasvolumen erhöht wird.

Diese Aufgabe wird gemäß der Erfindung gelöst durch die im kennzeichnenden Teil des Anspruchs 1 herausgestellten Merkmals. Zweckmäßige Ausgestaltungen sind Gegenstand der Unteransprüche.
Ein Ausführungsbeispiel ist in den Zeichnungen dargestellt.

Es zeigen:
- Fig. 1 -: den Querschnitt einer selbstsaugenden Kreiselpumpe in der Laufradmittelebene
- Fig. 2 -: den Längsschnitt durch Laufradwelle, Laufrad, Ansaugstutzen und Pumpengehäuse

Nach Fig. 1 wird im Pumpengehäuse 1 der Saugstutzen 2 und der Druckstutzen 3 oberhalb der Achse des Laufrades 4 eingeführt. So ist bekannterweise sichergestellt, daß das Pumpengehäuse 1 bei Pumpenstillstand nicht leerläuft. Das Laufrad 4 ist umgeben von einem rotationssymetrischen offenen Leitring 5 der aus zwei Rotationsflächen 7, 7a gebildet wird. Die Laufradschaufeln 6 sind im vorliegenden Beispiel rückwärts gekrümt. Der Leitring 5 weist 2 Leitrippenpaare 8, 9, eines oberhalb und eines unterhalb der Laufradachse, auf. Das Leitrippenpaar 8, 9 besteht aus der Einspülrippe 8 und der Fangrippe 9, die im dargestellten Beispiel auf der Rotationsfläche 7 angeschweißt sind. Einspülrippe 8 und Fangrippe 9 sind von unterschiedlicher Länge, gerade, ihre Anfangspunkte auf der Linie einer Sekante der Rotationsflächen 7, 7a und mit gleichem Abstand a von der Laufradachse angeordnet. Beim Einsatz von drei Leitrippenpaaren 8, 9 sind ihre Anfangspunkte in Form eines gleichschenkligen Dreiecks angeordnet. Die Anfangspunkte von Einspülrippe 8 und Fangrippe 9 sind bis dicht an die vorbeistreichenden Laufradschaufeln herangeführt.

Die Wirkung der Einspülrippe 8 beruht darauf, daß sie durch ihre besondere Winkeleinstellung zur vorbeistreichenden Laufradschaufel das im Leitring rotierende Betriebswasser teilweise wieder in das Laufrad zurückgeführt. Dadurch kann das Wasser-Luftgemisch im Laufrad mehr Luft aus dem Saugstutzen ansaugen und so zur Entlüftung der Saugleitung führen.
Die Wirkung der Fangrippe 9 beruht darauf, daß ein Teil des in den Leitring zurückgeschleuderten Wasser-Luftgemisches in Wasser und Luft getrennt wird, die Luft nach oben entweicht und das Wasser durch die folgende Fangrippe wieder in das Laufrad zurückgeholt wird. Die abgetrennte Luft wird über den Druckstutzen abgeleitet und es kommt schnell zur Förderung von Flüssigkeit.

Durch die Art der Wasserführung ergibt sich ein starker Einspülimpuls in das Laufrad, der eine kräftige Gasabsaugung zur Folge hat.

Aus Fig. 2 sind mehr detaillierte Konstruktionsmerkmale der Kreiselpumpe zu erkennen. Das einseitig offene Laufrad 4 wird saugseitig von der Rotationsfläche 7 abgedichtet. Die Rotationsfläche 7 kann im zentralen Bereich mit einer auswechselbaren Schleißscheibe 10 ausgerüstet sein. Im dargestellten Beispiel wird die zweite Rotationsfläche 7a des Leitrings 5 durch die antriebsseitige Gehäusewand gebildet.

## Patentansprüche

1. Selbstansaugende Kreiselpumpe mit Laufradzellenspülung, mit einem Laufrad (4) und mit einem dem Laufrad (4) nachgeschalteten rotationssymetrischen Leitring (5), gebildet aus seitlichen Rotationsflächen (7, 7a) und mit einem zentralen Saugstutzen (2),
**gekennzeichnet durch**
mindestens ein Leitrippenpaar (8, 9) im Leitring (5), wobei das Leitrippenpaar (8, 9) aus einer Einspülrippe (8) und einer Fangrippe (9) besteht, das Leitrippenpaar (8, 9) Leitringbreite aufweist und wobei die dicht am Umfang des Laufrades (4) liegenden Anfangspunkte des Leitrippenpaares (8, 9) auf einer Sekante der Rotationsflächen (7, 7a) angeordnet sind.

2. Selbstansaugende Kreiselpumpe nach Anspruch 1,
**dadurch gekennzeichnet,**
daß Fangrippe (9) und Einspülrippe (8) zur Sekante abgewinkelt sind.

3. Selbstansaugende Kreiselpumpe nach Anspruch 1, dadurch gekennzeichnet, daß Fangrippe (9) und Einspülrippe (8) verschiedene Längen aufweisen.

4. Selbstansaugende Kreiselpumpe nach Anspruch 1 und 2 dadurch gekennzeichnet,
daß mehrere Leitrippenpaare (8, 9) gleichmäßig verteilt angeordnet sind.

5. Selbstansaugende Kreiselpumpe nach Anspruch 1 bis 3, dadurch gekennzeichnet,
daß Fangrippe (9) und Einspülrippe (8) gekrümt sind.

6. Selbstansaugende Kreiselpumpe nach Anspruch 1 bis 4, dadurch gekennzeichnet,
daß die Fangrippen (9) und die Einspülrippen (8) an der auswechselbaren Deckscheibe (7) angeordnet sind.

## Claims

1. Self-priming centrifugal pump with impeller-cell flushing system, equipped with impeller (4) and downstream annular guide channel (5) which is dynamically balanced and consists of lateral rotary sections (7,7a), and with intake nozzle (2) in the centre,
characterized in that it has at least one guide rib pair (8,9) in guide channel (5), said pair consisting of one injection rib (8) and one separation rib (9) and being of guide channel width, the outer tips of rib pair (8,9) near the impeller circumference being arranged on a secant of rotary section (7,7a).

2. Self-priming centrifugal pump according to claim 1,
characterized in that separation rib (9) and injection rib (8) are arranged on a secant drawn through the circular peripheral band.

3. Self-priming centrifugal pump according to claim 1,
characterized in that separation rib (9) and injection rib (8) are of different length.

4. Self-priming centrifugal pump according to claims 1 and 2,
characterized in that several pairs of guide ribs (8/9) are spaced in regular intervals.

5. Self-priming centrifugal pump according to claims 1 to 3,
characterized in that the injection rib (8) and separation rib (9) are curved.

6. Self-priming centrifugal pump according to claims 1 to 4,
characterized in that separation ribs (9) and injection ribs (8) are attached to cover disk (7).

## Revendications

1. Pompe centrifuge à auto-amorçage à lavage de cellules de roue, équipée d'une roue (4) ainsi que d'un anneau pilote (5) parfaitement équilibré placé en aval de la roue (4), et constitué de surfaces latérales de révolution (7, 7a) ainsi que d'une buse centrale d'aspiration (2)
**caractérisée par le fait**
que l'anneau pilote (5) comprend au moins une paire d'ailettes directionnelles (8, 9), que la paire d'ailettes se compose elle-même d'une ailette d'injection (8) et d'une ailette collectrice (9), que la largeur de la paire d'ailettes correspond à celle de l'anneau pilote, que l'embase de la paire d'ailettes directionnelles (8, 9), située à proximité immédiate de la circonférence de la roue (4), est agencée sur une sécante des surfaces de révolution (7, 7a).

2. Pompe centrifuge à auto-amorçage à lavage de cellules de roue conforme à la revendication n^{o} 1,
**et caractérisée par le fait**
que (9) et (8) forment un angle par rapport à la sécante des surfaces de révolution.

3. Pompe centrifuge à auto-amorçage à lavage de cellules de roue conforme à la revendication n^{o} 1, et caractérisée en ce que (9) et (8) ont des longueurs différentes.

4. Pompe centrifuge à auto-amorçage à lavage de cellules de roue conforme aux revendications n^{o} 1 et n^{o} 2, et caractérisée en ce que plusieurs paires d'ailettes directionnelles (8, 9) sont agencées à intervalles réguliers.

5. Pompe centrifuge à auto-amorçage à lavage de cellules de roue conforme aux revendication numérotées de 1 à 3, et caractérisée en ce que l'ailette d'injection (8) et l'ailette collectrice (9) ont une forme recourbée.

6. Pompe centrifuge à auto-amorçage à lavage de cellules de roue conforme aux revendication numérotées de 1 à 4, et caractérisée en ce que l'ailette d'injection (8) et l'ailette collectrice (9) sont agencées sur le disque de recouvrement remplaçable (7).
